# EUROPÄISCHE PATENTSCHRIFT

(11) **EP 0 880 787 B1**
(45) Veröffentlichungstag und Bekanntmachung des Hinweises auf die Patenterteilung: **27.03.2002**
(21) Anmeldenummer: 96945993.2
(22) Anmeldetag: 18.11.1996
(51) Int. Cl.: H01F 7/18, H01H 47/32

(54) **STEUERVORRICHTUNG FÜR EINE BRENNKRAFTMASCHINE**
CONTROL DEVICE FOR AN INTERNAL COMBUSTION ENGINE
DISPOSITIF DE COMMANDE POUR MOTEUR A COMBUSTION INTERNE

(30) Priorität: 13.02.1996 DE 19605244
(43) Veröffentlichungstag der Anmeldung: 02.12.1998
(73) Patentinhaber: SIEMENS AKTIENGESELLSCHAFT, 80333 München (DE)
(72) Erfinder: HOFFMANN, Christian, D-93057 Regensburg (DE); WIMMER, Richard, D-94431 Parnkofen (DE); KOCH, Achim, D-93105 Tegernheim (DE)
(86) Internationale Anmeldenummer: DE9602187
(87) Internationale Veröffentlichungsnummer: WO9730462

(56) Entgegenhaltungen:
- DE-A- 3 150 814
- GB-A- 2 041 659
- GB-A- 2 275 541
- US-A- 5 204 633

## Beschreibung

Die Erfindung betrifft eine Steuervorrichtung für eine Brennkraftmaschine gemäß Oberbegriff von Patentanspruch 1.

Eine Steuervorrichtung (EP 04 00 389 A) umfaßt einen Aktor mit einer Spule, einem Kern und einem Anker, ein Stellglied und eine Regeleinheit. Die Spule wird zum Anziehen des Ankers an den Kern mit einem Anzugsstrom beaufschlagt, der eine derart hohe Amplitude aufweist, daß durch den magnetischen Fluß die erforderliche Kraft zum Beschleunigen und Bewegen des Ankers zur Verfügung steht. Liegt der Anker an dem Kern an, so wird der Strom durch die Spule auf einen Haltestrom begrenzt, dessen Amplitude so niedrig ist, daß durch den magnetischen Fluß zumindest eine erforderliche Haltekraft zum Halten des Ankers am Kern aufgebracht wird.

Der Strom durch die Spule wird durch einen Zweipunktregler dem jeweiligen Sollwert des Anzugsstroms oder des Haltestroms nachgeführt, wobei das Puls-/Pausenverhältnis des Stellsignals von dem Erreichen eines oberen und eines unteren Schwellwertes des Stroms abhängt.

Das Erkennen eines Auftreffzeitpunktes des Ankers auf den Kern kommt eine außerordentlich große Bedeutung zu, da bei einem verspäteten Umschalten auf den Haltestrom sehr hohe Verluste in der Spule auftreten, die sogar zu deren thermischen Zerstörung führen können.

In der oben genannten Steuervorrichtung wird von der Regeleinheit die Zeitdauer der Pulse des Stellsignals erfaßt und als indirektes Maß für die Induktivität der Spule verwendet, die mit geringer werdendem Abstand zwischen dem Kern und dem Anker zunimmt. Demnach wird der Haltestrom als Sollwert vorgegeben, wenn die erfaßte Zeitdauer über einem Grenzwert liegt. Sehr nachteilig ist hierbei, daß der Auftreffzeitpunkt des Ankers nicht genau erfaßt werden kann. Trifft der Anker auf den Kern, kurz bevor der Strom seinen unteren Schwellwert erreicht, so kann das Auftreffen erst nach dem folgenden Puls des Stellsignals detektiert werden. Demnach entstehen hohe Verluste in der Spule, da der Strom zu spät auf den Haltestrom begrenzt wird. Diese können nur verringert werden, wenn der Anzugsstrom einen entsprechend niedrigen Betrag aufweist. Dadurch wird aber die Zeit erhöht, die der Anker benötigt, um von einer Ruhestellung bis zum Anschlag an den Kern zu gelangen. Das Stellglied kann somit nicht mehr so schnell angesteuert werden, was insbesondere bei Einspritz- oder bei Ein/Auslaußventilen einer Brennkraftmaschine nachteilig ist.

Aus der GB 2 275 541 A ist eine elektronische Stromunterbrechungsvorrichtung für Schaltschütze bekannt, die Starter-Motoren zugeordnet sind. Die Schaltschütze umfassen einen Elektromagneten mit einer ersten Spule, Federn und einer Kontaktplatte, die mechanisch mit einem Anker gekoppelt ist. Die Position der Kontaktplatte wird über den Strom durch die Spule gesteuert. Die elektrische Verbindung zwischen einem Verbraucher und einer Versorgungsspannung wird abhängig von der Position der Kontaktplatte hergestellt oder gelöst.

Der Strom durch die Spule 23 wird auf vorgegebene Sollwerte geregelt. Stellgröße ist bei dieser Regelung der Zündwinkel eines Triacs. Der Zündwinkel des Triacs wird von dem erwartenden Herstellen der Verbindung zwischen dem Verbraucher und der Spannungsversorgung mit einem vorgegebenen Wert verglichen. Erfolgt eine wesentliche Abweichung des Zündwinkels von dem vorgegebenen Wert, so wird daraus geschlossen, daß die elektrische Verbindung hergestellt ist. Der Strom wird dann nach einem Haltewert geregelt. Bei dem Zündwinkel und dem vorgegebenen Wert handelt es sich jeweils um absolute Werte. Dies hat den Nachteil, daß eine aufwendige Kalibrierung erfolgen muß, um trotz Alterungs- und Temperatureinflüssen den genauen Zeitpunkt des Herstellens der Verbindung zuverlässig erfassen zu können.

GB 2 041 659 A offenbart eine elektromagnetische Vorrichtung, der einen Anker und ein Elektromagnet mit einer Spule und einem Kern zugeordnet sind. Ein Schaltkreis zum Ermitteln der Induktivität der Spule ist vorgesehen, der eine Wechselspannungsquelle umfaßt, die die Spule mit einem hochfrequenten Spannungssignal beaufschlagt, das eine geringe Amplitude hat. Aus dem daraus resultierenden Wechselstrom, der abhängt von der Induktivität der Spule, wird ein Schätzwert der Position des Ankers ermittelt. Bei der elektromagnetischen Vorrichtung ist jedoch eine aufwendige Überprüfung der Kalibrierung der Auswertevorrichtung in regelmäßigen Zeitabständen während des Betriebes notwendig.

Aufgabe der Erfindung ist es, eine Steuervorrichtung derart auszubilden, daß ihre Ansprechzeit und ihre Verluste gering sind und sie gleichzeitig einfach und zuverlässig ist.

Die Aufgabe wird erfindungsgemäß durch die Merkmale des Patentanspruch 1 gelöst.

Die Erfindung beruht auf der Erkenntnis, daß während der Bewegung eines Ankers sich die Induktivität der Spule ändert und ab dem Auftreffen des Ankers auf einen Kern bis zum Lösen des Ankers jedoch konstant bleibt. Durch das Erfassen einer Änderung der Induktivität kann demnach ein genauer Auftreffzeitpunkt des Ankers auf den Kern bestimmt werden. Dazu weist die Steuervorrichtung eine Meßvorrichtung auf, von der die Induktivität der Spule erfaßt wird und von der in Abhängigkeit von der Induktivität ein erstes Steuersignal erzeugt wird, durch das der Sollwert auf einen Haltewert eingestellt wird. Die Meßvorrichtung umfaßt einen Signalgenerator, der ein Prüfsignal erzeugt, mit dem die Spule beaufschlagt wird. Das Prüfsignal hat vorteilhafterweise eine geringe Amplitude. Des weiteren ist ein schmalbandiges Prüfsignal vorteilhaft, dessen Frequenz wesentlich höher ist als die des Stroms durch die Spule.

Vorzugsweise wird das erste Steuersignal erzeugt, wenn sich die Induktivität in einem vorgegebenen Zeitintervall um weniger als einen unteren Schwellwert ändert. Das Zeitintervall kann so klein gewählt werden, daß der Auftreffzeitpunkt ausreichend genau bestimmt wird. Es ist äußerst vorteilhaft, daß der Auftreffzeitpunkt unabhängig von Temperatur- und Alterungseinflüssen ermittelt werden kann.

Vorzugsweise wird ein zweites Steuersignal erzeugt, wenn sich die Induktivität in dem Zeitintervall um mehr als einen vorgegebenen oberen Schwellwert ändert. Dadurch kann auch ein Ablösezeitpunkt des Ankers vom Kern genau erfaßt werden.

Weitere vorteilhafte Ausgestaltungen der Erfindung sind in den Unteransprüchen gekennzeichnet.

Die Erfindung und ihre Weiterbildungen werden anhand eines Ausführungsbeispiels in der Zeichnung näher erläutert. Es zeigen:
- Figur 1:: eine erfindungsgemäße Steuervorrichtung,
- Figur 2:: die Steuervorrichtung aus Figur 1 mit einer Ersatzschaltbilddarstellung eines Aktors,
- Figur3:: ein Blockschaltbild einer Meßvorrichtung aus Figur 2,
- Figur 4a-g:: Signalverläufe in der Steuervorrichtung gemäß Figur 1,
- Figur 4a:: den Verlauf eines Spulenstroms aufgetragen über die Zeit,
- Figur 4b:: den Verlauf einer Steuerspannung aufgetragen über die Zeit,
- Figur 4c:: den Verlauf der Amplitude eines Ausgangsstroms aufgetragen über die Zeit,
- Figur 4e:: den Verlauf eines ersten Steuersignals aufgetragen über die Zeit,
- Figur 4f:: den Verlauf eines zweiten Steuersignals aufgetragen über die Zeit,
- Figur 4g:: den Verlauf eines Pulssignals aufgetragen über die Zeit.

Gleiche Elemente werden figurenübergreifend mit den gleichen Bezugszeichen gekennzeichnet.

Eine Steuervorrichtung umfaßt einen Aktor 1, ein Stellglied 2, eine Regeleinheit 3 und eine Meßvorrichtung 4. Der Aktor 1 weist eine Spule 10 auf, die um einen Kern 11 gewickelt ist. eine Feder 12 ist derart an dem Kern 11 angeordnet, daß sie einen Anker 13 entgegen der Kraftrichtung einer magnetischen Kraft vorspannt, die im bestromten Zustand der Spule 10 wirkt.

Das Stellglied 2 weist eine Spindel 21 und einen Kegel 22 auf. Es wird in dieser Ausbildung für ein Einspritzventil oder ein Ein-/ Auslaßventil des Motors verwendet. Die spezielle Ausbildung des Stellgliedes 2 ist nicht erfindungswesentlich. Demnach kann das Stellglied auch derart ausgebildet sein, daß es beispielsweise für ein Common-Rail System oder ein Abgasrückführsystem verwendet werden kann.

Die Spule ist über einen ersten Abgriffspunkt 5 und einen zweiten Abgriffspunkt 6 sowohl mit der Regeleinheit 3, als auch mit der Meßvorrichtung 4 verbunden.

In erster Näherung kann die Spule 10 als Serienschaltung eines Widerstandes 100 und einer Induktivität 101 dargestellt werden (Figur 2). Der Aufbau der Regeleinheit 3 an sich ist bekannt und für die Erfindung nicht wesentlich. Demnach wird er im folgenden nicht weiter beschrieben. Die Funktionsweise der Regeleinheit 3 wird anhand der Figur 4a, 4b beschrieben.

Die Meßvorrichtung 4 weist einen Signalgenerator auf, der als Oszillator 40 ausgebildet ist und von dem ein Prüfsignal (im folgenden als Prüfspannung bezeichnet) erzeugt wird. Der Oszillator 40 ist mit einer ersten Koppelvorrichtung 41 verbunden, die über den ersten Abgriffspunkt 5 mit der Spule 10 verbunden ist. Die Koppelvorrichtung 41 ist beispielsweise als Kondensator oder als Bandpaß ausgebildet, dessen Bandbreite in etwa der der Prüfspannung entspricht.

Die Spule 10 wird somit mit der Prüfspannung beaufschlagt, die in dieser Ausführungsform eine sinusförmige Spannung mit einer deutlich höheren Frequenz als die höchste vorkommende Frequenz in einer Steuerspannung ist, mit der die Spule 10 von der Regeleinheit 3 beaufschlagt wird. Dadurch ist gewährleistet, daß ein Ausgangsstrom I_{A} über eine zweite Koppelvorrichtung 42 ausgekoppelt werden kann, die wiederum aus einem Kondensator oder einem Bandpaß besteht und die über den zweiten Abgriffspunkt 6 mit der Spule 10 verbunden ist. Die Bandbreite des Bandpasses ist vorteilhaft so gewählt, daß sie in etwa der der Prüfspannung entspricht.

Die Amplitude der Prüfspannung ist so vorgegeben, daß sie deutlich kleiner ist als die der Steuerspannung U_{S} . Zwischen dem Oszillator 40 und der ersten Koppelvorrichtung 41 ist ein Spannungsmesser 43 angeordnet, von dem der Betrag der Prüfspannung erfaßt wird und an eine Auswertevorrichtung 44 weitergeleitet wird.

Eine Meßeinrichtung, die als Strommesser 45 ausgebildet ist, ist mit der zweiten Koppelvorrichtung 42 verbunden und erfaßt den Betrag des Ausgangsstroms I_{A} und leitet ihn als Meßsignal an die Auswertevorrichtung 44 weiter. In der Auswertevorrichtung 44 wird durch das Bilden des Verhältnisses von dem Betrag der Prüfspannung zu dem Betrag des Ausgangsstroms I_{A} und unter Berücksichtigung des vorgegebenen Widerstands 100 ein Induktivitätswert L der Induktivität 101 bestimmt. Dieser Vorgang wird in fest vorgegebenen Zeitintervallen durchgeführt. Ändert sich der Induktivitätswert L innerhalb eines Zeitintervalls um weniger als einen vorgegebenen unteren Schwellwert, so wird ein erstes Steuersignal S1 erzeugt. Ändert sich hingegen der Induktivitätwert L in einem vorgegebenen Zeitintervall um mehr als einen vorgegebenen oberen Schwellwert, so wird ein zweites Steuersignal S2 erzeugt. In der Regeleinheit 3 wird bei dem Anliegen des ersten Steuersignals S1 ein Sollwert für den Spulenstrom I_{S} von einem Anzugsstrom I_{AN} auf einen Haltestrom I_{H} reduziert.

Die Figur 4a zeigt den Verlauf des Spulenstroms I_{S} aufgetragen über die Zeit t. Zum Zeitpunkt t₀ wird ein Pulssignal P (Figur 4f) erzeugt. Daraufhin wird von der Regeleinheit 3 eine Steuerspannung U_{S} angelegt, die über dem Widerstand 100 und der Induktivität 101 abfällt.

Der Betrag der Steuerspannung U_{S} entspricht dem der Anzugsspannung U_{A}. Der Spulenstrom I_{S} steigt annähernd exponentiell bis zum Zeitpunkt t₁ an, zu dem er den Wert eines maximalen Anzugsstroms I_{AMAX} erreicht. Daraufhin wird der Betrag der Steuerspannung U_{S} auf eine Nullspannung U₀ (z.B. 0 Volt) verringert. Der Spulenstrom I_{S} fällt dann annähernd exponentiell ab, bis er im Zeitpunkt t₂ den Betrag des minimalen Anzugsstroms I_{AMIN} aufweist. Dann wird wieder eine Steuerspannung U_{S} mit dem Betrag der Anzugsspannung U_{A} an der Spule 10 angelegt, bis der Spulenstrom I_{S} zum Zeitpunkt t₃ wieder den Wert des maximalen Anzugsstroms I_{AMAX} erreicht. Dieser Vorgang wird solange fortgesetzt, bis zum Zeitpunkt t₄ das erste Steuersignal S1 erzeugt wird.

Zum Zeitpunkt t₄ weist der Verlauf der Amplitude des Ausgangsstroms I_{A} (vgl. Figur 4c) über der Zeit einen Knick auf. In Figur 4d ist ein plötzliches Abflachen des Verlaufs des Induktivitätswertes auf einen in etwa konstanten Wert im Punkt t₄ zu erkennen. In dem Zeitpunkt t_{4A} hat sich der Induktivitätswert L in dem Zeitintervall von dem Zeitpunkt t_{3A} bis zum Zeitpunkt t_{4A} weniger als ein unterer Schwellwert verändert. Demnach wird zum Zeitpunkt t₄ das erste Steuersignal S₁ (vgl. Figur 4e) erzeugt.

Die Zeitintervalle zwischen zwei Ermittlungen des Induktivitätswertes L können beliebig klein gewählt werden, wenn der untere und der obere Schwellwert entsprechend angepaßt werden. Dadurch läßt sich der Auftreffzeitpunkt und der Ablösezeitpunkt beliebig genau bestimmen.

Zum Zeitpunkt t_{4A} wird der Spulenstrom I_{S} durch geeignete Schaltungsmittel, wie z. B. eine Freilaufdiode, möglichst schnell auf einen Haltestrom I_{H} reduziert. Zum Zeitpunkt t₅ erreicht der Spulenstrom I_{S} den Wert des minimalen Haltestroms I_{HMIN}. Daraufhin wird die Steuerspannung U_{S} auf eine Haltespannung U_{H} eingestellt. Zum Zeitpunkt t₆ erreicht dann der Spulenstrom I_{S} den Wert eines maximalen Haltestroms I_{HMAX}. Daraufhin wird die Steuerspannung U_{S} wieder auf die Nullspannung U₀ zurückgenommen bis der Spulenstrom I_{S} den Wert des minimalen Haltestroms I_{HMIN} erreicht. Dieser Vorgang wiederholt sich bis zum Zeitpunkt t₇ das Pulssignal P zurückgenommen wird. Daraufhin wird die Steuerspannung U_{S} auf die Nullspannung U₀ eingestellt und der Strom durch die Spule durch geeignete Schaltmittel (z.B. Freilaufdiode) bis zu einem Nullstrom (z.B. 0 Ampere) verringert.

Das Lösen des Ankers 13 vom Kern 11 erfolgt aber erst zum Zeitpunkt t₈, bei dem durch den Spulenstrom I_{S} nicht mehr die benötigte Haltekraft aufgebracht werden kann. In Figur 4d ist zum Zeitpunkt t₈ ein starker Abfall des Induktivitätswertes L zu erkennen. Demnach wird zu diesem Zeitpunkt das zweite Steuersignal S₂ (Figur 4e) erzeugt.

Weist das Prüfsignal eine sehr hohe Frequenz auf, so kann der Einfluß des Widerstandes 101 vernachlässigt werden. Bei der Wahl einer niedrigeren Frequenz des Prüfsignals können temperatur- und alterungsabhängige Veränderungen des Widerstands 101 durch geeignete Widerstandsmeßmittel erfaßt werden. Bei nicht anliegenden Pulssignal P kann durch diese Widerstandsmeßmittel der Spule 10 eine Spannung aufgeprägt werden und der stationäre Strom durch die Spule 10 erfaßt werden. Das Verhältnis aus diesen beiden Größen bildet dann den Wert des Widerstands 100.

Die Steuervorrichtung ermöglicht demnach das präzise Erfassen des Auftreffzeitpunkts des Ankers 13 auf den Kern 11. Dadurch ist es möglich den Spulenstrom I_{S} in der Nähe der Sättigungsgrenze der Spule 10 bis zu dem Auftreffzeitpunkt des Ankers 13 einzustellen, so daß der Anker 13 so stark wie möglich beschleunigt wird. Die Verluste in der Steuervorrichtung werden durch ein schnelles Verringern des Spulenstroms I_{S} von einem Wert zwischen dem maximalen Anzugsstrom I_{AMAX} und dem minimalen Anzugsstrom I_{AMIN} auf den minimalen Haltestrom I_{HMIN} sehr gering gehalten.

In einer weiteren Ausführungsform der Erfindung weist die Meßvorrichtung 4 einen zweiten Strommesser auf, der den Betrag des Spulenstroms I_{S} erfaßt und an die Auswertevorrichtung 44 weiterleitet. Die Meßvorrichtung 4 verfügt dann über einen Kennfeldspeicher, in dem Stützwerte für die Position des Ankers 13 in Abhängigkeit von dem Betrag des Spulenstroms I_{S} und der Induktivität L abgelegt sind. Somit kann bei dieser Ausführungsform der Erfindung die Position des Ankers 13 ermittelt werden.

In einer weiteren Ausführungsform der Erfindung weist die Meßvorrichtung 4 Mittel zum Erfassen der Phasendifferenz zwischen dem Prüfsignal und dem Ausgangssignal. In der Auswertevorrichtung 44 wird aus der Phasendifferenz unter Berücksichtigung des vorgegebenen Widerstands 100 der Induktivitätswert L der Induktivität 101 bestimmt.

## Patentansprüche

1. Steuervorrichtung für eine Brennkraftmaschine
- mit einem magnetischen Aktor (1), der eine Spule (10) und einen Anker (13) aufweist,
- mit einem Stellglied (2), das mit dem Aktor (1) verbunden ist,
- mit einer Regeleinheit (3), von der der Strom durch die Spule bei einem vorhandenen Pulssignal (P) so geregelt wird, daß er einem Sollwert folgt, und
- mit einer Meßvorrichtung (4) ,
-- die einen Signalgenerator umfaßt, der ein Prüfsignal erzeugt, mit dem die Spule (10) beaufschlagt wird,
-- die eine Meßeinrichtung aufweist, die ein Ausgangssignal erfaßt, das von der Spule (10) in Abhängigkeit von dem Prüfsignal erzeugt wird,
-- die eine Auswertevorrichtung (44) umfaßt, die in Abhängigkeit von dem Prüfsignal und dem Ausgangssignal einen Induktivitätswert (L) der Spule (10) ermittelt,
**dadurch gekennzeichnet,**
- **daß** das Stellglied ein Einlaßventil oder ein Auslaßventil ist und
- **daß** die Auswertevorrichtung (44) derart ausgebildet ist, daß sie ein erstes Steuersignal (S1) erzeugt, wenn sich der Induktivitätswert (L) in einem vorgegebenen Zeitintervall um weniger als einen vorgegebenen unteren Schwellwert ändert, wobei durch das erste Steuersignal (S2) der Sollwert auf einen Haltewert eingestellt wird.

2. Steuervorrichtung nach Anspruch 1, **dadurch gekennzeichnet, daß** ein zweites Steuersignal (S2) erzeugt wird, wenn der Induktivitätswert (L) in einem vorgegebenen Zeitintervall um mehr als einen vorgegebenen oberen Schwellwert abnimmt.

3. Steuervorrichtung nach Anspruch 1, **dadurch gekennzeichnet, daß** in der Meßvorrichtung (4) der Betrag des Stroms durch die Spule (10) erfaßt wird, und daß die Position des Ankers (13) aus einem Kennfeld in Abhängigkeit von dem Betrag des Stroms durch die Spule (10) und dem Induktivitätswert (L) ausgelesen wird.

## Claims

1. Control device for an internal combustion engine
- with a magnetic actuator (1), which has a coil (10) and an armature (13),
- with a final correcting element (2) which is connected to the actuator (1),
- with a regulating unit (3) by means of which the current through the coil is regulated using an existing pulse signal (P) so that it follows a set value, and
- with a measuring device (4),
-- which includes a signal generator which generates a test signal with which the coil (10) is energised,
-- which has a measuring device which measures an output signal that is generated by the coil (10) relative to the test signal,
-- which has an evaluation device (44) which determines an inductance value (L) of the coil (10) relative to the test signal and the output signal
**characterised in that**,
- the final correcting element is an inlet valve or an outlet valve and
- the evaluation device (44) is designed such that it generates a first control signal (S1) if the inductance value (L) changes within the a specified time interval by less than a specified lower threshold value, whereby the first control signal (S2) of the set value is set to a holding value.

2. Control device in accordance with Claim 1, **characterised in that** a second control signal (S2) is generated if the inductance value (L) within a specified time interval reduces by more than a specified upper threshold value.

3. Control device in accordance with Claim 1, **characterised in that** the level of the current through the coil (10) is measured in a measuring device (4) and at the position of the armature (13) is read from a map relative to the level of the current through the coil (10) and the inductance value (L).

## Revendications

1. Dispositif de commande pour moteur à combustion interne comprenant
- un actionneur magnétique (1) qui comporte une bobine (10) et une armature mobile (13),
- un organe de réglage de position (2) qui est relié à l'actionneur (1),
- une unité de régulation (3) par laquelle, lorsqu'un signal d'impulsion (P) est présent, le courant traversant la bobine fait l'objet d'une régulation de manière à suivre une valeur de consigne et
- un dispositif de mesure (4)
- - qui comporte un générateur de signal produisant un signal de contrôle à l'application duquel la bobine (10) est soumise,
- - qui comporte un dispositif de mesure détectant un signal de sortie qui est produit par la bobine (10) en fonction du signal de contrôle, et
- - qui comporte un dispositif d'analyse (44) qui détermine une valeur d'inductance (L) de la bobine (10) en fonction du signal de contrôle et du signal de sortie,
**caractérisé**
- **en ce que** l'organe de réglage de position est une soupape d'admission ou une soupape d'échappement et
- **en ce que** le dispositif d'analyse (44) est agencé de manière à produire un premier signal de commande (S1) si la valeur d'inductance (L) varie, dans un intervalle de temps préfixé, de moins qu'une valeur de seuil inférieure préfixée, la valeur de seuil étant établie à une valeur de maintien au moyen du premier signal de commande (S1).

2. Dispositif de commande suivant la revendication 1, **caractérisé en ce qu'**un second signal de commande (S2) est produit si la valeur d'inductance (L) diminue, dans un intervalle de temps préfixé, de plus qu'une valeur de seuil supérieure préfixée.

3. Dispositif de commande suivant la revendication 1, **caractérisé en ce que**, dans le dispositif de mesure (4), la valeur du courant traversant la bobine (10) est détectée et **en ce que** la position de l'armature mobile (13) est lue à partir d'une table caractéristique en fonction de la valeur du courant traversant la bobine (10) et de la valeur d'inductance (L).
